# FASCICULE DE BREVET EUROPEEN

(11) **EP 0 622 605 B1**
(45) Date de publication et mention de la délivrance du brevet: **03.06.1998**
(21) Numéro de dépôt: 94400851.5
(22) Date de dépôt: 19.04.1994
(51) Int. Cl.: F42B 33/06, F42D 5/04, C06B 21/00

(54) **Installation automatique de neutralisation de munitions chimiques**
Automatische Einrichtung zur Delaborierung von chemischer Munitionen
Automatic installation for neutralizing chemical ammunitions

(30) Priorité: 27.04.1993 FR 9304969
(43) Date de publication de la demande: 02.11.1994
(73) Titulaire: NFM TECHNOLOGIES, 92400 Courbevoie (FR)
(72) Inventeur: Carreras, Michel, F-38450 Saint Georges de Commières (FR)
(74) Mandataire: Lanceplaine, Jean-Claude

(56) Documents cités:
- EP-A- 0 001 526
- DE-A- 3 913 479
- DE-A- 4 115 435
- US-A- 4 858 833

## Description

La présente invention a pour objet une installation automatique de neutralisation de munitions chimiques.

Les munitions chimiques, comme par exemple les obus, comportent un corps contenant une charge chimique et une fusée montée à une extrémité de ce corps.

Jusqu'à présent, la neutralisation de ce type de munitions est réalisé manuellement dans un local blindé par du personnel spécialisé muni de combinaison étanche.

Cette neutralisation est réalisée en séparant la fusée du corps de la munition et en récupérant la charge chimique qui est ensuite neutralisée.

Mais, la séparation de la fusée du corps de la munition et l'extraction de la charge chimique sont des opérations particulièrement délicates qui exposent le personnel à des risques importants d'explosion et de contamination.

On connaît dans le brevet DE-A-3 913 479 qui fait de base au préambule de la revendication indépendante 1, une installation de neutralisation de munitions qui comporte une enceinte divisée en compartiments ayant chacun une indépendance fonctionnelle.

Cette installation comporte notamment une chambre d'examen de la munition, une chambre avec un bassin de décapage, une chambre d'équilibrage du liquide, une pompe de transfert et des moyens de transport de la munition.

Compte tenu du nombre important de chambres nécessaires pour réaliser les différentes opérations, cette installation présente des dimensions importantes et nécessite des sas de communication.

L'invention a pour but de proposer une installation de neutralisation de munitions chimiques permettant d'effectuer toutes les opérations automatiquement selon un cycle programmable et adaptable à tous les types de munitions.

L'invention a donc pour objet une installation automatique de neutralisation de munitions chimiques du type comportant un corps contenant une charge chimique et une fusée montée à une extrémité dudit corps, caractérisée en ce qu'elle comprend à l'intérieur d'une cuve étanche contenant un bain de dissolution de la charge chimique et munie d'un couvercle de fermeture :
- une pince de manutention de la munition,
- des moyens de centrage et de positionnement de l'extrémité du corps munie de la fusée dans le bain de dissolution,
- des moyens de mise en rotation de la munition,
- des moyens de séparation de la fusée du corps de la munition,
- des moyens de support de la fusée séparée du corps de la munition,
- des moyens de décapage et de rinçage de l'intérieur du corps de la munition,
- des moyens de décapage et de rinçage de l'extérieur de la fusée,
- des moyens d'accès à l'intérieur de la cuve pour le retrait de la fusée décapée et rincée,
- et des organes de commande et de contrôle desdits moyens.

Les caractéristiques et avantages de l'invention apparaîtront au cours de la description qui va suivre donnée uniquement à titre d'exemple et faite en référence aux dessins annexés, sur lesquels :
- la Fig. 1 est une vue schématique en coupe d'une installation de neutralisation de munitions chimiques, conforme à l'invention,
- la Fig. 2 est une vue schématique de dessus de l'installation conforme à l'invention,
- la Fig. 3 est une vue schématique en coupe selon la ligne 3-3 de la Fig. 2 montrant la position des moyens de centrage et de positionnement de la munition, des moyens de séparation de la fusée du corps de la munition et des moyens de support de la fusée au cours de la séparation de ladite fusée du corps de la munition,
- la Fig. 4 est une vue schématique en coupe selon la ligne 4-4 de la Fig. 2 montrant la position des moyens de support de la fusée, des moyens de décapage et de rinçage de l'intérieur du corps de la munition au cours de la séparation de ladite fusée du corps de la munition,
- la Fig. 5 est une vue en coupe selon ligne 5-5 de la Fig. 4,
- la Fig. 6 est une vue schématique en coupe selon la ligne 4-4 de la Fig. 2 montrant la position des moyens de support de la fusée et des moyens de décapage et de rinçage de l'intérieur du corps de la munition au cours du décapage et du rinçage dudit corps.
- la Fig. 7 est une vue en coupe selon ligne 7-7 de la Fig. 6,
- la Fig. 8 est une vue schématique et en coupe des moyens de déplacement en translation et angulaire des moyens de support de la fusée et des moyens de décapage et de rinçage de l'intérieur du corps de la munition.

L'installation représentée schématiquement sur les figures est destinée à la neutralisation de munitions chimiques 1, comme par exemple des obus, comportant un corps 1a contenant une charge chimique, non représentée, et une fusée 1b montée à une extrémité de ce corps.

En se reportant aux Figs. 1 et 2, l'installation, conforme à l'invention, comprend une cuve étanche 2 contenant un bain 3 de dissolution de la charge chimique et un couvercle 4 de fermeture de cette cuve 2.

La cuve 2 a par exemple une forme parallélépipédique dont la bordure repose sur un cadre supérieur d'un piètement tubulaire, non représenté.

Cette cuve 2 est par exemple en polyester stratifié de fibres de verre, ou tout autre polymère compatible avec la composition chimique du bain de dissolution 3 et les composés engendrés par la dégradation des charges chimiques dissoutes.

Le couvercle 4 est métallique et a par exemple la forme d'un carré.

L'installation comprend également :
- une pince 10 de manutention de la munition 1,
- des moyens 20 de centrage et de positionnement de l'extrémité du corps 1a munie de la fusée 1b dans le bain de dissolution 3,
- des moyens 30 de mise en rotation de la munition 1,
- des moyens 40 de séparation de la fusée 1b du corps 1a de la munition 1,
- des moyens 50 de support de la fusée 1b séparée du corps 1a de la munition 1,
- des moyens 60 de décapage et de rinçage de l'intérieur du corps 1a de la munition 1,
- des moyens 70 de décapage et de rinçage de l'extérieur de la fusée 1b,
- des moyens 80 d'accès à l'intérieur de la cuve 2 pour le retrait de la fusée 1b décapée et rincée,
- et des organes, non représentés, de commande et de contrôle desdits moyens.

La pince 10 de manutention de la munition 1, représentée plus en détail à la Fig. 3, se compose de mâchoires 100 usinées en "V" et destinées à assurer la préhension de la munition 1 au dessous de sa collerette de guidage, par autoblocage sous le propre poids de ladite munition 1.

La pince 10 se compose également de biellettes 101 articulées entres elles et reliant les mâchoires 100 à un pont roulant 102.

La pince 10 est en outre pourvue de ressort 103 provoquant l'ouverture minimum des mâchoires 100 pour permettre la rotation de la munition 1 dès qu'elle est positionnée dans la cuve 2.

Comme représentés à la Fig. 3, les moyens 20 de centrage et de positionnement de l'extrémité du corps 1a munie de la fusée 1b dans le bain de dissolution 3 sont formés par une enveloppe 200 supportée par le couvercle 4 et montée, d'une part, de manière étanche et, d'autre part, libre en rotation par l'intermédiaire d'un roulement 201 sur ledit couvercle 4.

L'enveloppe 200 contient un bourrage d'étanchéité 202 comportant un passage destiné à recevoir le corps 1a de la munition 1 et comprend à sa partie inférieure, une bague métallique 203 de centrage, interchangeable et munie d'un alésage 204 de profil correspondant au profil extérieur du corps 1a de la munition 1.

Les moyens 30 de mise en rotation de la munition 1 par l'enveloppe 200 sont formés par une couronne dentée 301 ménagée à la périphérie supérieure de cette enveloppe 200 à l'extérieur du couvercle 4 et destinée à coopérer avec un pignon 302 (Fig. 2) entraîné en rotation par un motoréducteur à vitesse variable 303.

Comme représentés sur les Figs. 2 et 3, les moyens 40 de séparation de la fusée 1b du corps 1a de la munition 1 sont formés par une lance 401 à jet d'eau mélangé de charge abrasives s'étendant perpendiculairement à l'axe de l'enveloppe 200 et disposée à l'intérieur de la cuve 2.

La lance 401 est fixée à l'extrémité inférieure d'une potence 402 montée libre en rotation et en translation parallèlement à l'axe de l'enveloppe 200 dans un fourreau 403 contenant un bourrage d'étanchéité 404 et supporté par le couvercle 4.

Le fourreau 403 comporte des moyens de blocage en rotation et en translation de la potence 402 qui sont constitués respectivement par une première manette 405 et une seconde manette 406 (Fig. 2).

La lance 401 est reliée à une source d'alimentation non représentée, en eau et en charge abrasive par deux conduites 407 et 408 (Fig. 3) qui traversent la potence 402.

Les moyens 50 de support de la fusée 1b séparée du corps 1a de la munition 1 et représentés à la Fig. 3, sont formés par une virole 501 disposée dans la cuve 2 et munie d'une bague 502 interchangeable selon le profil extérieur de la fusée 1b.

La virole 501 est déplaçable entre une première position située dans l'axe de l'enveloppe 200 pour la récupération de la fusée 1b lorsqu'elle est séparée du corps 1a de la munition 1 et une seconde position écartée de cet axe pour le positionnement de cette fusée 1b en regard des moyens 70 de décapage et de rinçage de l'extérieur de ladite fusée 1b.

Comme représentée à plus grande échelle à la Fig. 8, la virole 501 est montée à l'extrémité d'un bras 503 solidaire d'un moyeu 504 fixé à l'extrémité inférieure d'une chemise interne 505.

La chemise interne 505 est reliée à des moyens 507 de déplacement en translation parallèlement à l'axe de l'enveloppe 200.

Par ailleurs, la chemise interne 505 est montée dans une chemise externe 508 qui est elle même reliée à des moyens 509 de déplacement angulaire, par ladite chemise externe 508, de l'ensemble formé, d'une part, par la chemise interne 505 qui est solidaire en rotation avec la chemise externe 508 et, d'autre part, par le moyeu 504, le bras 503 et la virole 501.

La chemise externe 508 traverse libre en rotation et de manière étanche le couvercle 4 et est supportée par ledit couvercle 4.

Les moyens 507 de déplacement en translation de la chemise interne 505 sont formés par une crémaillère 510 ménagée sur la paroi externe de cette chemise interne 505 et destinée à coopérer avec un pignon 511 entraîné en rotation par un motoréducteur 512 (Fig. 2).

Ainsi que représenté à la Fig. 2, les moyens 509 de déplacement angulaire de la chemise externe 508, de la chemise interne 505, du moyeu 504, du bras 503 et de la virole 501 sont formés par au moins un vérin 513 dont le corps 514 est fixé au couvercle 4 et dont l'extrémité de la tige 515 du piston est reliée à la chemise externe 508.

La chemise interne 505 est guidée en translation dans la chemise externe 508 par une rainure 516 ménagée sur la paroi externe de la chemise interne 505 à l'opposé de la crémaillère 510 et destinée à coopérer avec un patin 517 solidaire de la chemise externe 508.

Le déplacement en translation de la chemise interne 505 parallèlement à l'axe de l'enveloppe 200 est limité en position basse par un premier contact 518 de fin de course et en position haute par un second contact de fin de course 519.

Les contacts de fin de course 518 et 519 coopèrent avec une butée 520 ménagée sur la paroi externe de la chemise interne 505.

Les moyens 60 de décapage et de rinçage de l'intérieur du corps 1a de la munition 1 représentés sur les Figs. 4 à 7 sont formés par une lance verticale 601 creuse et portant à sont extrémité supérieure une buse 602 en forme de pommeau, par exemple.

La lance 601 est déplaçable verticalement et angulairement entre une première position située à l'extérieur du corps 1a de la munition 1 (Figs. 4 et 5) et une seconde position située dans le corps 1a de ladite munition (Figs. 6 et 7).

La lance 601 est reliée à une source d'alimentation en fluide sous pression, non représentée, par une canalisation 603 qui traverse la chemise interne 505 et qui débouche à l'extrémité inférieure de ladite chemise interne 505 (Fig. 8).

La lance 601 est montée à l'extrémité d'un bras 604 également solidaire du moyeu 504 fixé à l'extrémité inférieure de la chemise interne 505.

Le bras 604 de support de la lance 601 est positionné à 90° par rapport au bras 503 de support de la virole 501, comme représenté sur les Figs. 5 et 7.

Ainsi, la virole 501 et la lance 601 sont déplaçables simultanément en translation parallèlement à l'axe de l'enveloppe 200 par l'intermédiaire de la chemise interne 505, de la crémaillère 510, du pignon 511 et du motoréducteur 512 et angulairement selon un angle de 90° par l'intermédiaire de la chemise interne 505, de la chemise externe 508 et du vérin 513.

Les moyens 70 de décapage et de rinçage de l'extérieur de la fusée 1b lorsqu'elle a été séparée du corps 1a de la munition 1, sont formés par une rampe hélicoïdale 701 reliée à une source d'alimentation, non représentée, en fluide sous pression par l'intermédiaire d'une canalisation 702 (Figs. 4 et 6).

La rampe hélicoïdale 701 est fixée sur la paroi interne de la cuve 2.

Les moyens 80 d'accès à l'intérieur de la cuve 3 pour le retrait de la fusée 1b décapée et rincée sont constitués par un capot pivotant 801 disposé dans l'axe de la rampe hélicoïdale 701 et fixé sur le couvercle 4.

De plus, l'installation comporte différents actionneurs, non représentés, de commande notamment du motoréducteur 303 de rotation de la munition 1, du motoréducteur 512 de déplacement en translation de la chemise interne 505, du vérin 513 de rotation de la chemise externe 508 et de la chemise interne 505 et des sources d'alimentation en fluide sous pression de la lance 401, de la lance 601 et de la rampe hélicoïdale 701.

Les opérations d'introduction des munitions à neutraliser à l'intérieur du local blindé dans lequel est placée l'installation, conforme à l'invention, la manutention à l'intérieur de ce local et la mise en place sur ladite installation de la munition sont réalisées manuellement à l'aide des moyens existants dans ledit local. Mais, ces différentes opérations peuvent être réalisées à l'aide de moyens permettant un déroulement automatique.

Le fonctionnement de l'installation de neutralisation se déroule ensuite de façon semi-automatique à partir d'un panneau de commande selon les cycles suivants.

Tout d'abord, la chemise interne 505 est en position haute et la virole 501 est positionnée dans l'axe de l'enveloppe 200.

La munition 1 à neutraliser supportée par la pince 10 et les mâchoires 100 est positionnée dans l'enveloppe 200 à l'aide du pont roulant 102 prévu dans le local.

Ensuite, ce local est évacué et fermé.

L'étanchéité entre l'intérieur et l'extérieur de la cuve 2 est assurée par le bourrage d'étanchéité 202 prévu dans la chemise 200 et la fusée 1b de la munition 1 est centrée dans la bague 502 de la virole 501, comme représenté sur les Figs. 3 et 5.

Après l'ouverture des mâchoires 100, la munition 1 est entraînée en rotation par le motoréducteur 303, le pignon 302, la couronne dentée 301 et l'enveloppe 200, et la lance 401 est alimentée en eau sous pression mélangée de charge abrasive.

Sous l'action de l'eau sous pression mélangée de charge abrasive, le métal constituant la munition est découpé si bien que la fusée 1b est séparée du corps 1a de la munition et cette fusée 1b est supportée par la virole 501.

L'alimentation de la lance 401 est arrêtée.

Ensuite, la chemise interne 505 ainsi que le moyeu 504 descendent sous l'action du motoréducteur 512, du pignon 511 et de la crémaillère 516 de façon à dégager la fusée 1b du corps 1a de la munition 1 et à descendre la lance 601 et, sous l'action du vérin 513, l'ensemble constitué par la chemise externe 508, la chemise interne 505, le moyeu 504, le bras 503, la virole 501, le bras 604 et la lance 601 pivote de 90° de façon à amener, d'une part, la virole 501 et la fusée 1b dans l'axe de la rampe hélicoïdale 701 et, d'autre part, la lance 601 dans l'axe du corps 1a de la munition 1.

La lance 601 et la rampe hélicoïdale 70 sont alimentées en fluide sous pression et la chemise interne 505 est remontée pour placer la fusée 1b dans la rampe hélicoïdale 701 et la lance 601 dans le corps 1a de la munition 1, comme représenté sur les Figs. 6 et 7.

L'extérieur de la fusée 1b et l'intérieur du corps 1a de la munition 1 sont décapés et rincés si bien que les composés chimiques 1 sont piégés et désagrégés dans le bain de dissolution 3 dont la composition est adaptée à la nature de la charge chimique.

A la suite de cette opération de décapage et de rinçage, l'alimentation de la lance 601 et de la rampe hélicoïdale 701 est arrêtée et la rotation de la munition 1 est également stoppée.

L'opérateur commande le retrait du corps 1a de la munition 1 et de la fusée 1b de la cuve 2 ainsi que la descente de la chemise interne 505, le pivotement des chemises 503 et 508 et la remontée de la chemise interne 505 pour repositionner la virole 501 et la lance 601 afin de préparer l'installation à la neutralisation d'une nouvelle munition.

Les cycles élémentaires de fonctionnement de l'installation sont déclenchés par un opérateur au niveau d'un terminal, puis gérés par un automate et l'installation comporte des organes de verrouillage pour éviter le rotation de la chemise interne 505 en position haute et également pour éviter la montée ou la descente des chemises 505 et 508 pendant la rotation de ladite chemise interne 505.

Des paramètres, comme par exemple la rotation de la munition 1 ou la montée et la descente de la chemise interne 505 et de la munition 1, sont réglables à partir du pupitre de commande.

Le procédé et l'installation selon l'invention présentent l'avantage de pouvoir effectuer automatiquement toutes les opérations de neutralisation de munitions chimiques et cela pour tous les types de munitions chimiques.

De plus, le découpage de la munition par jet d'eau présente l'avantage d'éviter tout risque d'explosion et les différents éléments ainsi découpés sont aisément manutentionables et facilement décontaminables.

## Revendications

1. Installation automatique de neutralisation de munitions chimiques (1) du type comportant un corps (1a) contenant une charge chimique et une fusée (1b) montée à une extrémité dudit corps (1a), caractérisée en ce qu'elle comprend, à l'intérieur d'une cuve étanche (2) contenant un bain de dissolution (3) de la charge chimique et munie d'un couvercle (4) de fermeture :
- une pince (10) de manutention de la munition (1),
- des moyens (20) de centrage et de positionnement de l'extrémité du corps (1a) munie de la fusée (1b) dans le bain de dissolution (3),
- des moyens (30) de mise en rotation de la munition (1),
- des moyens (40) de séparation de la fusée (1b) du corps (1a) de la munition (1),
- des moyens (50) de support de la fusée (1b) séparée du corps (1a) de la munition (1),
- des moyens (60) de décapage et de rinçage de l'intérieur du corps (1a) de la munition (1),
- des moyens (70) de décapage et de rinçage de l'extérieur de la fusée (1b),
- des moyens (80) d'accès à l'intérieur de la cuve (2) pour le retrait de la fusée (1b) décapée et rincée,
- et des organes de commande et de contrôle desdits moyens.

2. Installation selon la revendication 1, caractérisée en ce que les moyens (20) de centrage et de positionnement de l'extrémité du corps (1a) munie de la fusée (1b) dans le bain de dissolution (3) sont formés par une enveloppe (200) supportée par le couvercle (4) et montée, d'une part, de manière étanche et, d'autre part, libre en rotation sur ledit couvercle (4).

3. Installation selon la revendication 2, caractérisée en ce que l'enveloppe (200) contient un bourrage d'étanchéité (202) comportant un passage destiné à recevoir le corps (1a) de la munition (1) et comprend, à sa partie inférieure, une bague métallique (203) de centrage, interchangeable et munie d'un alésage (204) de profil correspondant au profil extérieur du corps (1a) de la munition (1).

4. Installation selon l'une des revendications 1 à 3, caractérisée en ce que les moyens (30) de mise en rotation de la munition (1) par l'enveloppe (200) sont formés par une couronne dentée (301) ménagée à la périphérie supérieure de ladite enveloppe (200) à l'extérieur du couvercle (4) et destinée à coopérer avec un pignon (302) entraîné en rotation par une motoréducteur (303) à vitesse variable.

5. Installation selon l'une des revendications 1 à 3, caractérisée en ce que les moyens (40) de séparation de la fusée (1b) du corps (1a) de la munition (1) sont formés par une lance (401) à jet d'eau mélangé de charge abrasive, s'étendant perpendiculairement à l'axe de l'enveloppe (200) et disposée à l'intérieur de la cuve (2).

6. Installation selon la revendication 5, caractérisée en ce que la lance (401) est fixée à l'extrémité inférieure d'une potence (402) montée libre en rotation et en translation parallèlement à l'axe de l'enveloppe (200) dans un fourreau (403) contenant un bourrage d'étanchéité (404) et supporté par le couvercle (4).

7. Installation selon la revendication 6, caractérisée en ce que le fourreau (403) comporte des moyens (405, 406) de blocage à rotation et en translation de la potence (402).

8. Installation selon la revendication 6, caractérisée en ce que la lance (401) est reliée à une source d'alimentation en eau et en charge abrasive.

9. Installation selon les revendications 1 et 2, caractérisée en ce que les moyens (50) de support de la fusée (lb) séparée du corps (1a) de la munition (1) sont formés par une virole (501) disposée dans la cuve (2) et munie d'une bague interchangeable (502) selon le profil extérieur de la fusée (1b), ladite virole (501) étant déplaçable entre une première position située dans l'axe de l'enveloppe (200) pour la récupération de la fusée (1b) et une seconde position écartée de cet axe pour le positionnement de cette fusée (1b) en regard des moyens (70) de décapage et de rinçage de l'extérieur de ladite fusée (1b).

10. Installation selon la revendication 9, caractérisée en ce que la virole (501) est montée à l'extrémité d'un bras solidaire d'un moyeu (504) fixé à l'extrémité inférieure d'une chemise interne (505) reliée à des moyens (507) de déplacement en translation parallèlement à l'axe de l'enveloppe (200) et montée dans une chemise externe (508) reliée à des moyens (509) de déplacement angulaire, ladite chemise interne (505) étant solidaire en rotation avec ladite chemise externe (508).

11. Installation selon les revendications 1 et 9, caractérisée en ce que la chemise externe (508) traverse libre en rotation et de manière étanche le couvercle (4) et est supportée par ledit couvercle (4).

12. Installation selon la revendication 9, caractérisée en ce que les moyens (507) de déplacement en translation de la chemise interne (505) sont formés par une crémaillère (516) ménagée sur la paroi extérieure de ladite chemise interne (505) et destinée à coopérer avec un pignon (511) entraîné en rotation par une moto réducteur (512).

13. Installation selon les revendications 1 et 10, caractérisée en ce que les moyens (509) de déplacement angulaire des chemises (505, 508) sont formés par au moins un vérin (513) dont le corps (514) est fixé au couvercle (4) et dont l'extrémité de la tige (515) du piston est reliée à la chemise externe (508).

14. Installation selon la revendication 10, caractérisée en ce que la chemise interne (505) comporte des moyens (516, 517) de guidage en translation dans la chemise externe (508).

15. Installation selon la revendication 14, caractérisée en ce que les moyens de guidage en translation de la chemise interne (505) sont formés par une rainure (516) ménagée sur la paroi externe de la chemise interne (505) et destinée à coopérer avec un patin (517) solidaire de la chemise externe (508).

16. Installation selon la revendication 1, caractérisée en ce que les moyens (60) de décapage et de rinçage de l'intérieur du corps (1a) de la munition (1) sont formés par une lance verticale (601) déplaçable verticalement entre une première position située à l'extérieur du corps (1a) de la munition (1) et une seconde position située dans ledit corps (1a), ladite lance (601) étant reliée à une source d'alimentation en fluide sous pression.

17. Installation selon les revendications 10 et 16, caractérisée en ce que la lance (601) est montée à l'extrémité d'un bras (604) solidaire du moyeu (504) fixé à l'extrémité inférieure de ladite chemise interne (505).

18. Installation selon les revendications 10 et 17, caractérisée en ce que le bras (604) de support de la lance (601) est positionnée à 90° par rapport au bras (503) de support de la virole (501).

19. Installation selon la revendication 1, caractérisée en ce que les moyens (70) de décapage et de rinçage de l'extérieur de la fusée (1b) sont formés par une rampe hélicoïdale (701) reliée à une source d'alimentation en fluide sous pression et fixée sur la paroi interne de la cuve (2).

## Patentansprüche

1. Automatische Anlage zur Neutralisierung chemischer Munitionen (1) der Art, die einen Körper (1a), der eine chemische Ladung enthält, und eine Rakete (1b) aufweist, die an einem Ende des Körpers (1a) angeordnet ist, dadurch gekennzeichnet, daß sie im Inneren eines dichten Bottichs (2), der ein Lösungsbad (3) für die chemische Ladung enthält und mit einem Verschlußdeckel (4) versehen ist, aufweist:
- eine Zange (10) zur Handhabung der Munition (1),
- Mittel (20) zur Zentrierung und Positionierung des mit der Rakete (1b) bestückten Endes des Körpers (1a) im Lösungsbad (3),
- Mittel (30), um die Munition (1) in Drehung zu versetzen,
- Mittel (40), um die Rakete (1b) vom Körper (1a) der Munition (1) zu trennen,
- Mittel (50), um die vom Körper (1a) der Munition (1) getrennte Rakete (1b) zu halten,
- Mittel (60), um die Innenseite des Körpers (1a) der Munition (1) abzubeizen und zu spülen,
- Mittel (70), um die Außenseite der Rakete (1b) abzubeizen und zu spülen,
- Mittel (80) für den Zugang ins Innere des Bottichs (2), um die abgebeizte und gespülte Rakete (1b) zu entfernen,
- und Steuer- und Kontrollorgane dieser Mittel.

2. Anlage nach Anspruch 1, dadurch gekennzeichnet, daß die Mittel (20) zur Zentrierung und zur Positionierung des mit der Rakete (1b) bestückten Endes des Körpers (1a) im Lösungsbad (3) aus einer Hülle (200) bestehen, die vom Deckel (4) getragen wird und einerseits dicht und andererseits frei auf dem Deckel (4) drehbar montiert ist.

3. Anlage nach Anspruch 2, dadurch gekennzeichnet, daß die Hülle (200) ein Dichtungsmaterial (202) enthält, das einen Durchlaß aufweist, der den Körper (1a) der Munition (1) aufnimmt, und in ihrem unteren Bereich einen austauschbaren, metallischen Zentrierring (203) besitzt, der mit einer Bohrung (204) versehen ist, deren Profil dem Außenprofil des Körpers (1a) der Munition (1) entspricht.

4. Anlage nach einem der Ansprüche 1 bis 3, dadurch gekennzeichnet, daß die Mittel (30), um die Munition (1) mittels der Hülle (200) in Drehung zu versetzen, aus einem Zahnkranz (301) bestehen, der am oberen Umfang der Hülle (200) außerhalb des Deckels (4) angeordnet ist und mit einem Ritzel (302) zusammenwirkt, das von einem Getriebemotor (303) mit variabler Geschwindigkeit angetrieben wird.

5. Anlage nach einem der Ansprüche 1 bis 3, dadurch gekennzeichnet, daß die Mittel (40) zur Trennung der Rakete (1b) vom Körper (1a) der Munition (1) aus einer Spritze (401) für einen mit einem Schleifmaterial gemischten Wasserstrahl bestehen, die senkrecht zur Achse der Hülle (200) verläuft und innerhalb des Bottichs (2) angeordnet ist.

6. Anlage nach Anspruch 5, dadurch gekennzeichnet, daß die Spritze (401) am unteren Ende eines Trägers (402) befestigt ist, der in Drehrichtung und in Translationsrichtung parallel zur Achse der Hülle (200) frei beweglich in einer Manschette (403) angeordnet ist, die ein Dichtungsmaterial (404) enthält und vom Deckel (4) getragen wird.

7. Anlage nach Anspruch 6, dadurch gekennzeichnet, daß die Manschette (403) Mittel (405, 406) zur Blockierung des Trägers (402) in Dreh- und in Translationsrichtung aufweist.

8. Anlage nach Anspruch 6, dadurch gekennzeichnet, daß die Spritze (401) mit einer Quelle zur Speisung mit Wasser und Schleifmaterial verbunden ist.

9. Anlage nach den Ansprüchen 1 und 2, dadurch gekennzeichnet, daß die Mittel (50) zum Halt der vom Körper (1a) der Munition (1) getrennten Rakete (1b) von einer Zwinge (501) gebildet werden, die im Bottich (2) angeordnet ist und einen austauschbaren Ring (502) entsprechend dem Außenprofil der Rakete (1b) aufweist, wobei die Zwinge (501) zwischen einer ersten Position, die sich in der Achse der Hülle (200) befindet, um die Rakete (1b) aufzunehmen, und einer zweiten Position beweglich ist, die von dieser Achse entfernt ist, um diese Rakete (1b) vor den Mitteln (70) zum Abbeizen und Spülen der Außenseite der Rakete (1b) zu positionieren.

10. Anlage nach Anspruch 9, dadurch gekennzeichnet, daß die Zwinge (501) am Ende eines Arms montiert ist, der fest mit einer Nabe (504) verbunden ist, die am unteren Ende eines inneren Mantels (505) befestigt ist, der mit Mitteln (507) zur Bewegung in Translationsrichtung parallel zur Achse der Hülle (200) verbunden und in einem äußeren Mantel (508) montiert ist, welcher mit Mitteln (509) zur winkelmäßigen Bewegung verbunden ist, wobei der innere Mantel (505) drehfest mit dem äußeren Mantel (508) verbunden ist.

11. Anlage nach den Ansprüchen 1 und 9, dadurch gekennzeichnet, daß der äußere Mantel (508) den Deckel (4) drehfrei und dicht durchquert und von diesem Deckel (4) gehalten wird.

12. Anlage nach Anspruch 9, dadurch gekennzeichnet, daß die Mittel (507) zur Verschiebung des inneren Mantels (505) in Translationsrichtung aus einer Zahnstange (516) bestehen, die auf der Außenwand des inneren Mantels (505) ausgearbeitet ist und mit einem Ritzel (511) zusammenwirkt, das von einem Getriebemotor (512) in Drehung versetzt wird.

13. Anlage nach den Ansprüchen 1 und 10, dadurch gekennzeichnet, daß die Mittel (509) zur winkelmäßigen Verschiebung der Mäntel (505, 508) aus mindestens einem Hubzylinder (513) bestehen, dessen Körper (514) am Deckel (4) befestigt ist und bei dem das Ende der Kolbenstange (515) mit dem äußeren Mantel (508) verbunden ist.

14. Anlage nach Anspruch 10, dadurch gekennzeichnet, daß der innere Mantel (505) Mittel (516, 517) zur Führung in Translationsrichtung im äußeren Mantel (508) aufweist.

15. Anlage nach Anspruch 14, dadurch gekennzeichnet, daß die Mittel zur Führung des inneren Mantels (505) in Translationsrichtung aus einer Nut (516) bestehen, die auf der Außenwand des inneren Mantels (505) ausgebildet ist und mit einem Gleitschuh (517) zusammenwirkt, der mit dem äußeren Mantel (508) fest verbunden ist.

16. Anlage nach Anspruch 1, dadurch gekennzeichnet, daß die Mittel (60) zum Abbeizen und Spülen der Innenseite des Körpers (1a) der Munition (1) aus einer senkrechten Spritze (601) bestehen, die senkrecht zwischen einer ersten Position, die sich außerhalb des Körpers (1a) der Munition (1) befindet, und einer zweiten Position beweglich ist, die sich in dem Körper (1a) befindet, wobei die Spritze (601) mit einer Quelle für die Speisung mit unter Druck stehendem Fluid verbunden ist.

17. Anlage nach den Ansprüchen 10 und 16, dadurch gekennzeichnet, daß die Spritze (601) am Ende eines Armes (604) montiert ist, der fest mit der Nabe (504) verbunden ist, die am unteren Ende des inneren Mantels (505) befestigt ist.

18. Anlage nach den Ansprüchen 10 und 17, dadurch gekennzeichnet, daß der Arm (604) für den Halt der Spritze (601) in einem Winkel von 90° in Bezug auf den Arm (503) für den Halt der Zwinge (501) angeordnet ist.

19. Anlage nach Anspruch 1, dadurch gekennzeichnet, daß die Mittel (70) zum Abbeizen und Spülen der Außenseite der Rakete (1b) aus einer spiralförmigen Leitung (701) bestehen, die mit einer Quelle zur Speisung mit unter Druck stehendem Fluid verbunden und an der Innenwand des Bottichs (2) befestigt ist.

## Claims

1. Automatic installation for neutralising chemical ammunition (1) of the type comprising a body (1a) containing a chemical charge and a fuse (1b) mounted at one end of the said body (1a), characterised in that it comprises, inside a tight vessel (2) containing a dissolution bath (3) for the chemical charge and provided with a closing cover (4);
- a pincer device (10) for handling the ammunition (1),
- means (20) for centering and positioning the end of the body (1a) provided with the fuse (1b) in the dissolution bath (3),
- means (30) for rotating the ammunition (1),
- means (40) for separating the fuse (1b) from the body (1a) of the ammunition (1),
- means (50) for supporting the fuse (1b) separated from the body (1a) of the ammunition (1),
- means (60) for cleaning and rinsing the inside of the body (1a) of the ammunition (1),
- means (70) for cleaning and rinsing the outside of the fuse (1b),
- means (80) allowing access to the inside of the vessel (2) for the removal of the cleaned and rinsed fuse (1b),
- and elements for operating and controlling the said means.

2. Installation according to claim 1, characterised in that the means (20) for centering and positioning the end of the body (1a) provided with the fuse (1b) in the dissolution bath (3) are formed by a casing (200) which is supported by the cover (4) and is mounted on the one hand in a tight manner and on the other hand to be freely rotatable on the said cover (4).

3. Installation according to claim 2, characterised in that the casing (200) contains a sealing material (202) having a passage for receiving the body (1a) of the ammunition (1) and has, in its lower portion, a metal centering ring (203) which is interchangeable and is provided with a bore (204) having a profile that corresponds to the outer profile of the body (1a) of the ammunition (1).

4. Installation according to one of claims 1 to 3,
characterised in that the means (30) for rotating the ammunition (1) by way of the casing (200) are formed by a crown-wheel (301) which is formed at the upper periphery of the said casing (200) outside the cover (4) and is to cooperate with a pinion (302) which is driven in rotation by a variable speed gear motor (303).

5. Installation according to one of claims 1 to 3,
characterised in that the means (40) for separating the fuse (1b) from the body (1a) of the ammunition (1) are formed by a lance (401) with a water jet mixed with abrasive charge, which lance extends perpendicularly to the axis of the casing (200) and is arranged inside the vessel (2).

6. Installation according to claim 5, characterised in that the lance (401) is fixed to the lower end of a bracket (402) which is mounted, so as to be free in rotation and in translation parallel to the axis of the casing (200), in a sheath (403) which contains a sealing material (404) and is supported by the cover (4).

7. Installation according to claim 6, characterised in that the sheath (403) has means (405, 406) for stopping the rotation and translatory movement of the bracket (402).

8. Installation according to claim 6, characterised in that the lance (401) is connected to a supply of water and of abrasive charge.

9. Installation according to claims 1 and 2, characterised in that the means (50) for supporting the fuse (1b) which has been separated from the body (1a) of the ammunition (1) are formed by a cylinder (501) which is arranged in the vessel (2) and is provided with an interchangeable ring (502) according to the outer profile of the fuse (1b), the said ring (501) being displaceable between a first position located in the axis of the casing (200) for the recovery of the fuse (1b) and a second position away from the axis for the positioning of the fuse (1b) opposite means (70) for cleaning and rinsing the outside of the said fuse (1b).

10. Installation according to claim 9, characterised in that the hoop (501) is mounted at the end of an arm which is integral with a hub (504) which is fixed to the lower end of an inner jacket (505) which is connected to means (507) for translatory displacement parallel to the axis of the casing (200) and which is mounted in an outer jacket (508) connected to means (509) for angular displacement, the said inner jacket (505) being fixed in rotation with the said outer jacket (508).

11. Installation according to claims 1 and 9, characterised in that the outer jacket (508) passes through the cover (4) in a freely rotating and tight manner and is supported by the said cover (4).

12. Installation according to claim 9, characterised in that the means (507) for the translatory displacement of the inner jacket (505) are formed by a rack (516) which is formed on-the outer wall of the said inner jacket (505) and is to cooperate with a pinion (511) driven in rotation by a gear motor (512).

13. Installation according to claims 1 and 10, characterised in that the means (509) for the angular displacement of the jackets (505, 508) are formed by at least one jack (513), the body (514) of which is fixed to the cover (4) and the end of the piston rod (515) of which is connected to the outer jacket (508).

14. Installation according to claim 10, characterised in that the inner jacket (505) has means (516, 517) for its translatory guiding in the outer jacket (508).

15. Installation according to claim 14, characterised in that the means for the translatory guiding of the inner jacket (505) are formed by a groove (516) which is formed in the outer wall of the inner jacket (505) and is to cooperate with a runner (517) which is integral with the outer jacket (508).

16. Installation according to claim 1, characterised in that the means (60) for cleaning and rinsing the inside of the body (1a) of the ammunition (1) are formed by a vertical lance (601) which is displaceable vertically between a first position located outside the body (1a) of the ammunition (1) and a second position located inside the said body (1a), the said lance (601) being connected to a supply of fluid under pressure.

17. Installation according to claims 10 and 16, characterised in that the lance (601) is mounted at the end of an arm (604) which is integral with the hub (504) fixed to the lower end of the said inner jacket (505).

18. Installation according to claims 10 and 17, characterised in that the arm (604) for supporting the lance (601) is positioned at 90â relative to the arm (503) for supporting the hoop (501).

19. Installation according to claim 1, characterised in that the means (70) for cleaning and rinsing the outside of the fuse (1b) are formed by a helicoid ramp (701) which is connected to a supply of fluid under pressure and is fixed to the inside wall of the vessel (2).
